# FASCICULE DE BREVET EUROPEEN

(11) **EP 0 483 032 B1**
(45) Date de publication et mention de la délivrance du brevet: **06.09.1995**
(21) Numéro de dépôt: 91440079.1
(22) Date de dépôt: 08.10.1991
(51) Int. Cl.: B42F 13/00

(54) **Perfectionnement aux porte-documents**
Verbesserte Aktentasche
Improved document wallet

(30) Priorité: 25.10.1990 FR 9013423
(43) Date de publication de la demande: 29.04.1992
(73) Titulaire: Woytasik, Raymond, 59300 Valenciennes (FR)
(72) Inventeur: Woytasik, Raymond, 59300 Valenciennes (FR)
(74) Mandataire: Bossard, Jacques-René

(56) Documents cités:
- EP-A- 0 375 925
- DE-U- 8 902 001
- GB-A- 2 220 890
- US-A- 2 048 980
- US-A- 2 406 785

## Description

La présente invention concerne un article en carton, cuir, matière plastique ou analogues, du genre classeur, reliure, pochette, porte-documents et analogues, destiné à contenir et/ou réunir des feuillets individuels ou en fascicule, ou tous documents en feuilles ou en livrets, cet article comportant la particularité d'offrir un espace d'appoint indépendant et amovible, présentant des moyens de fermeture intégrés.

Il existe à ce jour d'innombrables articles du genre considéré, réalisés en carton, cuir, matière plastique et analogues, destinés à recevoir l'ensemble des éléments en feuilles constituant un ouvrage d'ensemble, cet ensemble pouvant être complété et/ou modifié par adjonction ou échange de tels éléments grâce au système de maintien ou de retenue amovible de ces éléments.

Ces articles se composant essentiellement d'un couple de panneaux plus ou moins rigides, réunis par un dos sur l'intérieur duquel sont montés éventuellement les systèmes de retenue ou de maintien, par exemple des anneaux sécables.

Il est également connu de prévoir, sur au moins une face intérieure de ces panneaux, des espaces en forme de pochette s'ouvrant vers le haut ou vers le dos de l'article, et destinés à recevoir des documents complémentaires, par exemple ne participant pas directement à l'ouvrage principal contenu dans la reliure.

Or de tels espaces, étant ouverts, risquent de laisser échapper leur contenu à l'occasion de la manipulation de l'article pour la consultation de l'ouvrage ou l'échange des feuillets. Bien entendu, il est possible de les clore, par exemple par une languette équipée d'un bouton-pression et fixée par rivetage ou soudure, ou collage à la couverture, mais un tel système est peu esthétique et ajoute au prix de revient de l'article. Au surplus, un tel aménagement se limite généralement à des pochettes minces qui ne sauraient recevoir un ou plusieurs documents relativement épais, ou d'autres objets utiles.

La présente invention vise un perfectionnement à des articles de ce genre comportant un tel aménagement, et concerne plus spécialement un article de ce genre dans lequel est ménagé un espace pouvant être relativement épais, créé par un élément indépendant de l'article lui-même, amovible et comportant un rabat assurant sa propre fermeture.

On a décrit au US-A-2,048,980 l'association d'un classeur à feuillets mobiles réunis par des anneaux avec un volume amovible destiné à servir de plumier. A cet effet, le fond du plumier est prolongé par une bande comportant des perforations semblables à celles des feuillets, de manière à insérer dans les anneaux cette bande par dessus les feuillets.

On a également décrit au DE-U-89 02 001.4 une reliure à anneaux pour feuillets mobiles présentant la particularité que les couvertures de cette reliure sont creuses, de sorte qu'il est possible d'y loger à volonté divers documents séparément desdits feuillets mobiles.

Enfin on a décrit au EP-A-0375925 une mallette constituée par deux demi couvercles aménagés chacun pour recevoir un plateau contenant des cassettes ou des diapositives, chaque demi couvercle comportant des tenons venant se loger par glissement dans des mortaises pratiquées sur les parois du plateau, en vue du positionnement dudit plateau.

La présente invention vise un article de ce genre dans lequel ledit article et ledit élément amovible comportent des moyens de solidarisation ayant pour effet de verrouiller des pans dudit article avec des pans dudit élément amovible, quand ledit élément amovible est en position emboîtée dans ledit article.

Ce perfectionnement est obtenu par un article avec un élément amovible, ayant les caractéristiques de la revendication 1.

Un mode de réalisation préférentiel de l'invention est donné par les sousrevendications.

C'est cette réalisation qui est représentée au dessin annexé sur lequel :
la figure 1A est une vue perspective de l'article seul, à l'état déployé,
la figure 1B est une vue perspective de l'élément amovible seul, également à l'état déployé,
et la figure 2 est une coupe verticale de l'article et de l'élément amovible à l'état emboîté l'un dans l'autre.

Sur ce dessin, on voit, sur la figure 1A, que l'article selon l'invention est une reliure usuelle à anneaux, se composant d'un premier panneau ou couverture 1 et d'un second panneau ou couverture 2, réunies par un dos 3 sur lequel sont montés les anneaux de reliure 4.

Selon l'invention, la couverture 1 est prolongée sur ses trois côtés libres par des pans 5, 6 et 7 repliés chacun deux fois à angle droit vers l'intérieur suivant des lignes de plage 5a - 5b, 6a - 6b et 7a - 7b. Les lignes de pliage 5b et 6b présentent des fentes respectives 8 et 9 tandis que le pan ou rabat 7 présente des pattes 10 et 11 venant s'insérer dans les fentes 8 et 9 quand l'article est fermé (Figure 2).

Selon l'invention également, l'élément amovible est un panneau rectangulaire 12 (figure 1B) ayant sensiblement les mêmes dimensions que la couverture 1 et présentant sur trois de ses côtés des pans rectangulaires 13, 14 et 15 repliés chacun deux fois à angle droit vers l'intérieur suivant des lignes de plage 13a - 13b, 14a - 14b, 15a - 15b. Les lignes de plage 13b et 14b présentent des fentes 16, 17, et l'ensemble des formes et dimensions des pans (13-15) et des fentes (16, 17) de l'élément amovible correspond aux formes et dimensions des pans (5-7), des fentes (8, 9) et des pattes (10, 11) de l'article représenté à la figure 1A.

Il en résulte que, comme représenté à la figure 2, quand on insère l'élément amovible dans l'article, les pans repliés 5 et 6 jouant le rôle de glissières dans lesquelles viennent coulisser les pans 13 et 14, les fentes 16 et 17 sont superposées aux fentes 8 et 9, et les pattes 10 et 11 viennent bloquer simultanément en place les pans 5, 6, 13 et 14, et par suite l'élément amovible dans l'article.

Dans cette position (figure 2), le pan ou couvercle 15 est levé et l'élément amovible coopère avec l'article pour créer un porte-documents solidarisé avec la reliure, et qui peut donc recevoir des documents supplémentaires. Pour éviter la perte de ces documents, on peut abaisser le pan 15, en le rabattant suivant la flèche F sur le rabat 7, sur lequel on peut l'immobiliser par tout moyen convenable, par exemple un couple de boutons-pression 18a - 18b.

Bien entendu, la description qui précède n'est qu'un exemple illustratif d'un mode de réalisation de l'invention, appliquée à une reliure à anneaux, mais il est bien entendu que cet exemple n'a aucun caractère limitatif et que l'invention englobe tous les articles pouvant servir de moyen de réunion ou de transport de documents, quels que soient leur matériau et leurs dimensions, à savoir par exemple porte-documents, cartons à dessin et analogues, tandis que l'espace d'appoint créé par l'élément amovible peut recevoir non seulement des documents, mais aussi tous objets utiles, tels que crayons, instruments divers, etc. ...

## Revendications

1. Article en papier, cuir, matière plastique ou analogue, du genre classeur, reliure, pochette, porte-documents ou analogues, se composant de deux panneaux formant couvertures (1, 2) réunis par un dos (3) en vue de recevoir, et/ou retenir des feuillets, individuels ou en cahiers, ou tous documents analogues, du type auquel est associé un élément amovible, se composant d'un panneau (12) et d'un pan longitudinal ou couvercle (15) définissant un espace d'appoint indépendant dudit article (1, 2, 3), ledit article (1, 2, 3) comportant des moyens (10, 11) destinés à sa solidarisation avec ledit élément amovible (12, 15) et ledit couvercle (15) permettant la fermeture dudit élément amovible
caractérisé en ce que
l'un (1) des panneaux (1, 2) composant ledit article présente sur son pourtour extérieur au dos (3) deux pans latéraux (5, 6) et un pan longitudinal ou rabat (7) repliés vers l'intérieur de manière à créer un premier volume partiellement ouvert dans lequel vient s'emboîter l'élément amovible dont le panneau (12) présente deux pans latéraux (13, 14) parallèles et repliés vers l'intérieur de manière à créer un second volume partiellement ouvert, lesdits moyens de solidarisation (10, 11) ayant pour effet de verrouiller les pans (5, 6, 7) dudit article avec les pans (13, 14) dudit élément amovible, quand ledit élément amovible est en position emboîtée dans ledit article.

2. Article selon la revendication 1, caractérisé en ce que lesdits moyens de solidarisation (10, 11) sont des pattes repliées sur chacun des côtés latéraux d'une portion de la longueur du rabat (7) du panneau (1) opposé au dos (3) et orientées vers le bas, de manière à traverser successivement des fentes (8, 9) des deux pans latéraux (5, 6) du panneau (1) dudit article, puis des fentes (16, 17) des pans latéraux (13, 14) du panneau (12) dudit élément amovible quand ledit élément amovible est en position emboîtée dans ledit article, en verrouillant ainsi ensemble lesdits élément amovible et article dans cette position.

3. Article selon l'une des revendications 1 et 2, caractérisé en ce que, en position emboîtée dudit élément amovible dans ledit article, le rabat (7) dudit article étant en position de verrouillage, le couvercle (15) dudit élément amovible vient se superposer sur lui, des moyens appropriés (18a, 18b) assurant la fermeture de l'élément amovible sur ledit rabat (7).

4. Article selon les revendications 1 à 3, caractérisé en ce qu'au moins un panneau (1) formant l'article est prolongé sur les trois côtés libres par des pans (5, 6, 7) repliés chacun deux fois vers l'intérieur de manière à créer d'une part deux glissières allant du dos vers le bord opposé, et d'autre part un rabat (7) formant poche et comportant vers ses extrémités des pattes de montage verticales (10-11) destinées à venir s'insérer dans des fentes correspondantes (8-9) desdites glissières, tandis que le panneau (12) de l'élément amovible a la forme d'un rectangle (12) ayant sensiblement les mêmes dimensions que ledit panneau (1) de l'article, et étant prolongé sur deux côtés transversaux opposés par des pans (13-14) repliés deux fois vers l'intérieur de manière à venir coulisser dans lesdites glissières et fendus (16, 17) de manière à être immobilisés par lesdites pattes de montage (10-11), le couvercle (15) étant replié vers l'intérieur de manière à créer un couvercle pour l'élément amovible, le rabat (7) et le couvercle (15) comportant des moyens (18a, 18b) coopérant entre eux pour assurer la fermeture de l'élément amovible par ce couvercle après sa mise en place par emboîtement dans l'article.

## Claims

1. Article made of paper, leather, plastics or the like, of the file, binder, pouch, document folder or similar type, consisting of two panels forming covers (1, 2) joined by a spine (3) in order to receive and/or retain leaves, individually or in books, or any similar documents, of the type with which is associated a removable element consisting of a panel (12) and a longitudinal section or cover (15) defining an additional space independent of the said article (1, 2, 3), the said article (1, 2, 3) including means (10, 11) for attaching it integrally to the said removable element (12, 15) and the said cover (15) permitting closure of the said removable element
characterised by the fact that
one (1) of the panels (1, 2) forming the said article has on its outer periphery relative to the spine (3) two lateral sections (5, 6) and a longitudinal section or flap (7) folded inwardly so as to create a first partially open volume into which is inserted the removable element the panel (12) of which presents two lateral, parallel sections (13, 14) folded inwardly so as to create a second partially open volume, the said means for integral attachment (10, 11) having the effect of locking the sections (5, 6, 7) of the said article to the sections (13, 14) of the said removable element, when the said removable element is in an inserted position in the said article.

2. Article as described in claim 1, characterised by the fact that the said means for integral attachment (10, 11) are folded tabs on each of the lateral sides of a portion of the length of the flap (7) of the panel (1) opposite to the spine (3) and oriented downwardly, so as to pass successively through slots (8, 9) in the two lateral sections (5, 6) of the panel (1) of the said article, and then through slots (16, 17) in the lateral sections (13, 14) of the panel (12) of the said removable element when the said removable element is in an inserted position in the said article, thus locking the said removable element and said article together in this position.

3. Article as described in either of claims 1 and 2, characterised by the fact that, in the inserted position of the said removable element in the said article, with the flap (7) of the said article in the locking position, the cover (15) of the said removable element rests on it, suitable means (18a, 18b) keeping the removable element closed on the said flap (7).

4. Article as described in claims 1 to 3, characterised by the fact that at least one panel (1) forming the article is extended on its three free sides by sections (5, 6, 7) each folded inwardly twice so as to form on the one hand two slide channels extending from the spine towards the opposite edge, and on the other hand a flap (7) forming a pocket and having towards its ends vertical assembly tabs (10-11) for insertion into corresponding slots (8-9) in the said slide channels, while the panel (12) of the removable element is in the form of a rectangle (12) having substantially the same dimensions as the said panel (1) of the article, and being extended on its two opposite transverse sides by sections (13-14) folded inwardly twice so as to slide in the said slide channels and slotted (16, 17) so as to be immobilised by the said assembly tabs (10-11), the cover (15) being folded inwardly so as to form a cover for the removable element, the flap (7) and the cover (15) having means (18a, 18b) which mutually co-operate to close the removable element with this cover after it has been placed in position by insertion into the article.

## Patentansprüche

1. Gegenstand aus Papier, Leder, Kunststoffmaterial oder dergleichen von der Art eines Ordners, eines Einbandes, einer Unterarmtasche, einer Aktentasche oder dergleichen, der aufgebaut ist aus zwei Platten, die Deckel (1, 2) bilden, die über einen Rücken (3) miteinander verbunden sind, um entweder einzelne oder geheftete Blätter oder sämtliche analogen Dokumente aufzunehmen und/oder festzuhalten, wobei dem Gegenstand ein lösbares Element zugehört, das aufgebaut ist aus einer Platte (12) und einer longitudinalen Fläche oder einem Deckel (15), der einen vom Gegenstand (1, 2, 3) unabhängigen Zusatzraum definiert, wobei der Gegenstand (1, 2, 3) Mittel (10, 11) enthält, die dazu vorgesehen sind, ihn mit dem lösbaren Element (12, 15) zu verbinden, und wobei der Deckel (15) das Verschließen des lösbaren Elements ermöglicht,
dadurch gekennzeichnet, daß
eine (1) der Platten (1, 2) die den Gegenstand aufbauen, an ihrem Umfang mit Ausnahme der an den Rücken (3) angrenzenden Seite zwei seitliche Flächen (5, 6) bzw. eine longitudinale Fläche oder Klappe (7) aufweist, welche nach innen in der Weise umgeklappt ist, daß ein erstes, teilweise offenes Volumen erzeugt wird, in das das lösbare Element eingesetzt wird, dessen Platte (12) zwei parallele Seitenflächen (13, 14) aufweist, die nach innen in der Weise umgeklappt sind, daß ein zweites, teilweise offenes Volumen erzeugt wird, wobei die Verbindungsmittel (10, 11) die Wirkung haben, die Flächen (5, 6, 7) des Gegenstandes mit den Flächen (13, 14) des lösbaren Elements zu verriegeln, wenn das lösbare Element in seiner in den Gegenstand eingesetzten Position ist.

2. Gegenstand nach Anspruch 1, dadurch gekennzeichnet, daß die Verbindungsmittel (10, 11) Laschen sind, die auf einem Abschnitt längs der dem Rücken (3) gegenüber befindlichen Klappe (7) der Platte (1) an jeder Seitenkante umgeklappt sind und nach unten gerichtet sind, derart, daß sie nacheinander durch Schlitze (8, 9) der beiden Seitenflächen (5, 6) der Platte (1) des Gegenstandes und dann durch Schlitze (16, 17) der Seitenflächen (13, 14) der Platte (12) des lösbaren Elements verlaufen, wenn sich das lösbare Element in der in den Gegenstand eingesetzten Position befindet, wobei auf diese Weise die aus dem lösbaren Element und dem Gegenstand bestehende Einheit in dieser Position verriegelt wird.

3. Gegenstand nach einem der Ansprüche 1 oder 2, dadurch gekennzeichnet, daß in der in den Gegenstand eingesetzten Position des lösbaren Elements bei in der Verriegelungsposition befindlicher Klappe (7) des Gegenstandes der Deckel (15) des lösbaren Elements dieser Klappe (7) überlagert ist, wobei geeignete Mittel (18a, 18b) den Verschluß des lösbaren Elements an der Klappe (7) gewährleisten.

4. Gegenstand nach den Ansprüchen 1 bis 3, dadurch gekennzeichnet, daß wenigstens eine den Gegenstand bildende Platte (1) an den drei freien Seiten durch Flächen (5, 6, 7) verlängert ist, die jeweils zweifach nach innen in der Weise umgeklappt sind, daß einerseits zwei Schienen, die vom Rücken zur gegenüberliegenden Kante verlaufen, und andererseits eine eine Tasche bildende Klappe (7), die an ihren Enden vertikale Montagelaschen (10-11) enthält, die dazu vorgesehen sind, in die entsprechenden Schlitze (8-9) der Schienen eingeschoben zu werden, erzeugt werden, während die Platte (12) des lösbaren Elements die Form eines Rechtecks (12) besitzt, das im wesentlichen die gleichen Abmessungen wie die Platte (1) des Gegenstandes besitzt und an zwei gegenüberliegenden Querseiten durch Flächen (13-14) verlängert sind, die zweifach nach innen in der Weise umgeklappt sind, daß sie in den Schienen gleiten, und die geschlitzt (16, 17) sind, derart, daß sie durch die Montagelaschen (10-11) unbeweglich gemacht werden, wobei der Deckel (15) in der Weise nach innen umgeklappt ist, daß ein Deckel für das lösbare Element geschaffen wird, wobei die Klappe (7) und der Deckel (15) Mittel (18a, 18b) enthalten, die zusammenwirken, um das Verschließen des lösbaren Elements durch diesen Deckel zu gewährleisten, nachdem es durch Einsetzen im Gegenstand angeordnet worden ist.
